# EUROPÄISCHE PATENTSCHRIFT

(11) **EP 0 590 165 B1**
(45) Veröffentlichungstag und Bekanntmachung des Hinweises auf die Patenterteilung: **26.02.1997**
(21) Anmeldenummer: 92116182.4
(22) Anmeldetag: 22.09.1992
(51) Int. Cl.: B05B 5/025, B05B 17/06, B05D 1/04, B41C 1/14

(54) **Elektrostatikdüse, insbesondere zum Ausspritzen hochviskoser Flüssigkeiten**
Electrostatic nozzle, in particular for injecting high-viscosity liquids
Buse électrostatique, en particulier pour injecter des matériaux fluides à haute viscosité

(43) Veröffentlichungstag der Anmeldung: 06.04.1994
(73) Patentinhaber: Schablonentechnik Kufstein Aktiengesellschaft, A-6330 Kufstein (AT)
(72) Erfinder: Fischer, Hans, Ing., A-6300 Wörgl (AT)
(74) Vertreter: TER MEER - MÜLLER - STEINMEISTER & PARTNER

(56) Entgegenhaltungen:
- EP-A- 0 011 269
- DE-A- 2 724 931
- DE-B- 1 103 191
- PATENT ABSTRACTS OF JAPAN vol. 010, no. 291 (M-522)3. Oktober 1986 & JP-A-61 106 261 (FUJI XEROX CO LTD) 24. Mai 1986
- PATENT ABSTRACTS OF JAPAN vol. 004, no. 123 (M-029)30. August 1980 & JP-A-55 081 161 (RICOH CO LTD) 18. Juni 1980
- PATENT ABSTRACTS OF JAPAN vol. 014, no. 549 (M-1055)6. Dezember 1990 & JP-A-22 33 255 (NEC CORP) 14.September 1990

## Beschreibung

Die Erfindung betrifft eine Elektrostatikdüse gemäß dem Oberbegriff des Patentanspruchs 1.

Eine derartige Elektrostatikdüse ist bereits aus der DE-B-1 103 191 bekannt und enthält ein Piezoelement zur Erzeugung hochfrequenter mechanischer Schwingungen, eine mit dem Piezoelement gekoppelte Membran, auf die die mechanischen Schwingungen übertragbar sind, und die eine Wand einer Druckkammer bildet, die zur Aufnahme einer auszuspritzenden und unter Überdruck stehenden Flüssigkeit dient, einen von der Druckkammer abgehenden Ausspritzkanal zum Ausspritzen der Flüssigkelt aus der Druckkammer und einen mit der Membran verbundenen Stößel, der sich durch die Druckkammer hindurch und bis in den Ausspritzkanal hinein erstreckt, und auf den die Schwingungen derart übertragbar sind, daß er in seiner Längsrichtung schwingt.

Elektrostatikdüsen können zur Herstellung von Druckschablonen verwendet werden, um mit diesen beispielsweise textile Stoffbahnen bedrucken zu können.

Bei den genannten Druckschablonen handelt es sich gewöhnlich um dünne Siebe, die eben oderzylinderförmig ausgebildet sind und eine Bemusterung aufweisen, welche zumeist in druckfarbenbeständigem Lack ausgeführt wird. Es ist bekannt, solche Druckschablonen dadurch herzustellen, daß man Siebe mit lichtempfindlichen Lacken beschichtet, diese sogenannten Fotolacke mit einem Muster belichtet und anschließend entwickelt. Man unterscheidet Negativ- oder Positivlacke, je nachdem, ob die belichteten Stellen nach der Entwicklung stehen geblieben sind oder durch den Entwicklungsprozeß entfernt wurden. Die Belichtung kann hierbei auf konventionelle Art über einen Großfilm erfolgen oder mittels einer Optik aufprojeziert werden. Es ist auch bekannt, die Siehe mit einem leicht abdampfbaren Lack zu überziehen und diesen Lack anschließend mit einem fokussierten Laserstrahl thermisch oder photolytisch abzutragen.

Alle diese Verfahren haben aber technologische und kostenmäßige Nachteile. Die photochemischen Verfahren sind sehr stark umweltbelastend, da nicht nur Lack ausgewaschen werden muß und somit Wasser verschmutzt wird, sondern es fallen auch chemisch belastete Abwässer bei der Herstellung der Großfilme an. Die lasertechnischen Verfahren belasten demgegenüber durch die Abdampfung von Teilen der Lackschicht die Abluft und in beiden Fallen sind aufwendige Apparaturen entweder für die Herstellung der Großfilme notwendig oder aber es ist ein kostenintensiver Leistungslaser erforderlich.

Es wird nun vorgeschlagen, mittels einer elektrostatischen Spraydüse eine zähviskose Abdeckflüssigkeit auf die in Frage stehenden Siebe aufzubringen und diese nur an jenen Stellen zu bedecken, die für den Druck nicht benötigt werden. Dabei werden vorzugsweise Siehe in Zylinderform verwendet, die in drehende Bewegung versetzt werden und eine oder mehrere Düsen bringen eine Abdeckflüssigkeit auf diese Zylinder an den durch das Muster vorbedingten Stellen auf. Hierbei werden die Drehlage des Siebes und die Stellung der Düse in Achsrichtung ständig registriert. Soll eine Flachschablone hergestellt werden, wird das Flachsleb zuerst in eine Rundform überführt, z. B. durch Aufwickeln des Siebes auf eine kreiszylindrische Matrize, und anschließend entsprechend dem Muster beschichtet. Das Flachsleb kann aber auch direkt z. B. entlang mäanderförmig ausgebildeter Bahnen beschichtet werden, ohne verbogen zu werden. Bei den genannten Verfahren ist allerdings eine weitere Forderung zu erfüllen. Es muß eine Abdeckflüssigkeit in feinsten Tropfen aufgebracht werden, wobei die Flüssigkeit eine hohe Viskosität aufweisen muß, um einen ausreichenden Anteil von Festsubstanz bei relativ kleiner Tropfengroße mitführen zu können. Außerdem ist dieses Verfahren nur sinnvoll, wenn eine sehr hohe Tropfenfrequenz erreicht werden kann. Bei der Abdeckflüssigkeit kann es sich z. B. um eine wässrige Emulsion eines Kunstharzlacks oder um eine wässrige Suspension von Pigmenten handeln.

Es gibt nun bereits seit längerer Zeit sogenannte elektrostatisch wirkende Düsen, bei welchen ein Flüssigkeitsstrahl durch eine sehr hochfrequente Schwingung, beispielsweise einer Rohrwand, regelmäßig in Tropfen zerfallen gelassen wird und bei welchen die Tropfen anschließend elektrisch geladen werden und in einem Elektrostatikfeld je nach Ladungszustand abgelenkt oder nicht abgelenkt werden. Diese Düsen sindjedoch nicht geeignet, die für das Beschichten von Sieben erforderlichen hochviskosen Abdeckflüssigkeiten zu verarbeiten. Während bei niederviskosen Flüssigkeiten bereits geringe Anfangsstörungen genügen, um den Flüssigkeitsstrahl durch die Wirkung der Oberflächenspannung der Flüssigkeit unmittelbar hinter dem Düsenaustritt rasch In Einzeltropfen zerfallen zu lassen, würden bei den für die Siebabdeckung zur Erzeugung von Schablonen notwendigen hohen Viskositäten Strahllängen von 0,5 - 1 m entstehen, bevor der erste Tropfen durch Strahleinschnürung entsteht. An der Stelle der ersten Tropfenbildung muß eine ringförmige Ladeelektrode mit sehr kleinem Durchmesser angeordnet werden. Auf Grund der unvermeidlichen Luftwirbel ist bei solchen Abständen weder der Ort der ersten Tropfenbildung genau festlegbar noch der Verlauf des Strahles, so daß durch eine so kleine ringförmige Ladeelektrode nicht mehr hindurchgetroffen werden kann. Darüber hinaus würde sich hier eine sehr große Baulänge der Düse ergeben, was für die praktische Anwendung ungeeignet ist.

Der Erfindung liegt die Aufgabe zugrunde, eine Elektrostatikdüse der im Oberbegriff des Anspruch 1 genannten Art zu schaffen, mit der sich hochviskose Flüssigkeiten tropfenförmig ausspritzen lassen, und die gleichzeitig eine geringere Baulänge aufweist.

Die Lösung der gestellten Aufgabe ist im kennzeichnenden Teil des Patentanspruchs 1 angegeben. Vorteilhafte Ausgestaltungen der Erfindung sind den Unteransprüchen zu entnehmen.

Eine Elektrostatikdüse nach der Erfindung zeichnet sich dadurch aus, daß die Flüssigkeit kontinuierlich aus dem Ausspritzkanal ausgebbar ist und daß im Ausspritzkanal der zu Schwingungen angeregte Stößel für regelmäßige Störungen des Flüssigkeitsstroms in jenem ringförmigen Strömungskanal sorgt, der durch den Stößel und den Ausspritzkanal gebildet ist.

Vorzugsweise besteht der Stößel aus einem mit der Membran verbundenen und innerhalb der Druckkammer liegenden Nadelhalter, dessen freie Spitze eine in den Ausspritzkanal hineinragende Nadel trägt.

Bei jeder Schwingbewegung der Nadel in Richtung des Austrittes der Düse, zu welchem die Abdeckflüssigkeit aufgrund des Druckgefälles strömt, wird die Flüssigkeit in Folge ihrer Zähigkeit mit der Nadelwand mitgenommen und so zusätzlich beschleunigt und beijeder entgegengesetzt gerichteten Schwingbewegung wird sie auf die gleiche Weise verzögert. Auch die Bewegung der Stirnfläche der Nadel erbringt einen in der Wirkung gleichen Effekt. Hinzu kommt die Wirkung der Membran, die die in der Druckkammer befindliche Flüssigkeit ebenfalls druckbeaufschlagt, wenn die Zuleitungen zur Druckkammer entsprechend dünn ausgelegt sind. Aus den so herbeigeführten starken Störungen ergeben sich ausgeprägte, der Schwingfrequenz entsprechende regelmäßige Einschnürungen des Flüssigkeitsstrahles, die dann in Folge der Oberflächenspannung der Flüssigkeit zu einer raschen Tropfenbildung führen. Diese Tropfen liegen schon kurz nach Austritt aus dem Ausspritzkanal vor, so daß unmittelbar am Ausgang des Ausspritzkanals oder kurz dahinter die Ringelektrode zur elektrostatischen Aufladung der Tropfen angeordnet werden kann, was Insgesamt zu einer kurzen Baulänge der Düse führt. Da in Folge der raschen Tropfenbildung die Ringelektrode sehr dicht benachbart zum Ausgang des Ausspritzkanals angeordnet werden kann, ergibt sich auch eine verbesserte Treffsicherheit des Ringelektrodenzentrums` so daß für alle Tropfen eine gleichmäßige bzw. einheitliche Aufladung erzielt wird.

Nach einer sehr vorteilhaften Weiterbildung der Erfindung ist der Nadelhalter hornförmig und sich in Richtung des Ausspritzkanals verjüngend ausgebildet. So kann er sich z. B. stufenförmig oder gemäß einer Exponentialfunktion verjüngen.

Hierdurch wird erreicht, daß die in den Nadelhalter eingeleitete Amplitude der hochfrequenten mechanischen Schwingung verstärkt wird, so daß die Nadel im Bereich des Ausspritzkanals mit größerer Amplitude schwingen kann. Hierdurch werden dem Flüssigkeitsstrahl innerhalb des Ausspritzkanals noch stärkere Störungen aufgeprägt, was zu einer noch rascheren Tropfenbildung führt.

Nach einer anderen sehr vorteilhaften Ausgestaltung der Erfindung ist das Piezoelement mit der Membran über ein sich in Richtung der Membran verjüngendes Druckstück gekoppelt. Hierdurch wird eine Vorverstärkung der auf den Nadelhalter zu übertragenden Amplitude auf mechanischem Wege erreicht, so daß sich die auf den Flüssigkeitsstrahl zu übertragenden Störungen noch weiter verstärken lassen.

Die erfindungsgemäße Elektrostatikdüse kann z. B. in einer Vorrichtung zum Einsatz kommen, die wenigstens eine Lagereinrichtung zur stirnseitigen Lagerung eines hohlzylinderförmigen Siebes, eine Antriebseinrichtung zur Drehung des Siebes um seine Zylinderachse, einen parallel zur Zylinderachse bewegbaren Bearbeitungstisch und eine Steuereinrichtung zur Steuerung der Antriebseinrichtung, des Transports des Bearbeitungstisches sowie zur Steuerung der auf dem Bearbeitungstisch angeordneten Düse aufweist.

Die Düse empfängt elektrische Ausspritzsignale von der Steuereinrichtung, und zwar in Übereinstimmung mit einem vorgegebenen Muster sowie in Abhängigkeit der Drehstellung des Siebzylinders und der Position des Bearbeitungstisches. Das Muster bzw. Druckmuster kann dabei in elektronischer Form in einem Elektronikspeicher der Steuereinrichtung vorgespeichert sein. Dabei ist jedem gespeicherten Musterpunkt ein Wertepaar zugeordnet, das die Drehstellung des Siebzylinders (Winkelstellung) und die Axialposition des Bearbeitungstisches enthält. Sobald dieses Wertepaar durch Sensoren zur Steuereinrichtung geliefert wird, wird der zugeordnete Wert des Druckmusters aus dem genannten Elektronikspeicher ausgelesen und zur Bildung eines Ausspritzsignals herangezogen, das zur Düse übertragen wird.

Befinden sich mehrere Düsen in Zylinderlängsrichtung nebeneinanderliegend auf dem Bearbeitungstisch, und beaufschlagen diese Düsen unterschiedliche Bereiche des Siebzylinders, so gibt die Steuereinrichtung die elektrischen Ausspritzsignale zur jeweiligen in Transportrichtung des Bearbeitungstisches weiter hinten liegenden Düse zeitverzögert aus, derart, daß ein und dieselbe Stelle auf der Sieboberfläche durch die jeweiligen Düsen nacheinander bespritzt wird.

Für den Fall, daß alle Düsen den selben Bereich auf der Oberfläche des Siebzylinders beaufschlagen, also entsprechend zueinander geneigt sind, werden die elektrischen Ausspritzsignale zu allen Düsen gleichzeitig übertragen, um somit unterschiedliche Flüssigkeiten in einem Punkt zu vereinigen, welche dort miteinander reagieren, um ein hochviskoses Gel zu bilden. Vorteilhaft ist die Verwendung mehrerer Flüssigkeitskomponenten z. B. in der Hinsicht, daß dadurch eine bessere Konturenschärfe des Musters erhalten werden kann. Insbesondere bei langen Schablonen und damit langen Bearbeitungszeiten treten häufig Fließbewegungen auf, die zu einer Verschlechterung der Kantenstruktur führen können, wenn die Abdeckschicht aus nur einem einkomponentigen Material hergestellt wird, das eine relativ lange Trocknungszeit aufweist. Dagegen kann die Verfestigungszeit bei Wahl mehrerer geeigneter Flüssigkeitskomponenten erheblich verkürzt werden, was zu einer verbesserten Konturenschärfe des Musters führt.

Die Erfindung wird nachfolgend unter Bezugnahme auf die Zeichnung näher beschrieben. Es zeigen:
**Figur 1** eine Vorrichtung mit horizontalen Düsen zum Beschichten eines feinmaschigen Rundsiebes mit einer Abdeckschicht,
**Figur 2** eine Vorrichtung mit vertikalen Düsen zum Beschichten eines feinmaschigen Rundsiebes mit einer Abdeckschicht,
**Figur 3** Aufbau und Anordnung einer ersten Düse nach der Erfindung zum Beschichten des Rundsiebes mit Abdeckmaterial,
**Figur 4** den Gesamtaufbau der ersten Düse,
**Figur 5** Aufbau und Anordnung einer zweiten Düse nach der Erfindung zum Beschichten des Rundsiebes mit Abdeckmaterial, und
**Figuren 6 - 8** den Gesamtaufbau der zweiten Düse.

Nachfolgend werden verschiedene Ausführungsbeispiele der Erfindung im einzelnen unter Bezugnahme auf die Zeichnung näher beschrieben.

In Figur 1 ist mit dem Bezugszeichen 1 ein rotierendes Sieb in Zylinderform bezeichnet, auf welches durch eine oder mehrere Düsen 2 Farbe oder Lack als Abdeckflüssigkeit aufgebracht wird. Hierbei wird ein aus den Düsen 2 ausgespritzter Strahl 3 der Abdeckflüssigkeit mittels eines Rechners 4 so gesteuert, daß die Abdeckflüssigkeit nur an jenen Stellen auf das Sieb 1 aufgebracht wird, an welchem das Sieb 1 musterbedingt abgedeckt werden muß und jene Stellen des Siebes 1 unbedeckt bleiben, an welchen dieses durchlässig bleiben soll. Das Sieb 1 wird zu diesem Zweck zwischen zwei synchron angetriebenen Endköpfen 5 aufgenommen und in drehende Bewegung (Drehrichtung D) versetzt. Um verschiedene Schablonenlängen bzw. Sieblängen zwischen den Endköpfen 5 aufnehmen zu können, ist beispielsweise der rechte Endkopf 5 in Richtung der Zylinderachse des Rundsiebes 1 verschiebbar. Das Sieb 1 wird zwischen den rechten und den linken Endkopf 5 gelegt und der rechte Endkopf 5 an das Sieb 1 herangefahren. Das üblicherweise sehr dünn und leicht gestaltete Sieb 1 kann unter Umständen schon durch die axial wirkende Spannkraft und die Reibung zwischen Sieb 1 und dem linken angetriebenen Endkopf 5 in Drehung versetzt werden. Auch reicht die Steifigkeit des Siebes 1 immer aus, um auch dem rechten Endkopf 5 über die wirkenden Reibkräfte die Drehbewegung mitzuteilen, wenn nur die Drehzahl des Siebes 1 so langsam erhöht wird, daß das erforderliche Beschleunigungsmoment die Übertragungsfähigkeit des Rundsiebes 1 nicht überfordert. Beide Endköpfe 5 sind an Lagerböcken 6 drehbar montiert, wobei die Lagerböcke 6 auf einem Maschinenbett 7 angeordnet sind. Zur Führung des rechten Lagerbockes 6 in Figur 1 sind Führungsstangen 8 vorhanden, die z. B. auf dem Maschinenbett 7 befestigt sein können.

Der linke Endkopf 5 wird durch einen Motor 9 und einen Riemen 10 angetrieben. Dieser Riemen 10 umspannt ein Antriebsrad 11, das fest auf einer Achse 12 liegt, welche den linken Endkopf 5 trägt. Am anderen Ende der Achse 12 befindet sich ein inkrementaler Impulsgeber 13, der die Drehlage der Achse 12 bzw. des Siebes 1 bestimmt und entsprechende Signale S_{D} an den Rechner 4 abgibt. Gleichzeitig werden die Düsen 2, die auf einem Bearbeitungstisch 14 befestigt sind, in Richtung der Zylinderachse 1b des Siebes 1 langsam vorgeschoben, so daß ein dünner in Tropfen aufgelöster und aus Abdeckflüssigkeit bestehender Strahl, der aus den Düsen 2 austritt, entlang einer Schraubenlinie sehr geringer Steigung auf dem Sieb 1 auftrifft. Dem Bearbeitungstisch 14 wird seine Vorschubbewegung über eine Spindel 15 aufgeprägt, wobei diese Spindel 15 hierzu über einen Schrittmotor 16 angetrieben wird, der seine Schritt-Signale S_{T} ebenfalls vom Rechner 4 empfängt. Diese Schritt-Signale S_{T} werden durch eine Treiberstufe 17 in Leistungsimpulse P_{T} umgesetzt. Die Drehung der Motorachse des Schrittmotors 16 wird über einen Riemen 18 und eine Riemenscheibe 19 auf die Spindel 15 übertragen. Diese durchragt den Bearbeitungstisch 14, der seinerseits auf Führungsschienen 20 am Maschinenbett 7 geführt ist.

Die Düsen 2 müssen mit einer für den späteren Druckvorgang geeigneten Abdeckflüssigkeit versorgt werden. Hierzu sind sie mit kleinen Druckbehältern 21 über Versorgungsleitungen 22 verbunden. In den Druckbehältern 21 steht die Abdeckflüssigkeit unter einem geringen Überdruck von etwa 1 bis 5 bar. Zweckmäßigerweise wird man für jede Düse 2 einen getrennten Druckbehälter 21 vorsehen, da Unterschiede in den Leitungswiderständen und die Notwendigkeit, die Auftragsmenge je Düse 2 getrennt einregeln zu können, unterschiedliche Ausgangsdrucke der Abdeckflüssigkeit bedingen. Es fällt bei jeder Düse 2 auch eine nicht unbeträchtliche Menge unverbrauchter Abdeckflüssigkeit an, die kontinuierlich abgesaugt und zurückbefördert werden muß. Hierzu sind Unterdrucktanks 23 vorgesehen, in welche über Rückleitungen 24 die unverbrauchte Abdeckflüssigkeit durch den in diesen Tanks herrschenden Unterdruck zurückbefördert wird. Die rezirkulierte Abdeckflüssigkeit, welche auf Grund des durchlaufenen Prozesses Verdünnungsmittel verloren hat, kann nach einer Aufbereitung wiederum dem Auftragsprozeß als Abdeckflüssigkeit zugeführt werden. Um eine entsprechende Dicke der Abdeckschicht 1a auf dem Sieb 1 zu erzielen, sind die Düsen 2 mehrfach angeordnet, im vorliegenden Fall zweifach. Sie sind in Richtung der Zylinderachse 1b bzw. Schablonenachse voneinander beabstandet, um der Abdeckflüssigkeit vor dem zweiten Auftrag Zeit zu einem zumindest leichten Trocknen zu geben. Diese Trocknung kann durch Aufblasen von Warmluft unterstützt werden, oder durch Erzeugung entsprechender Wärmestrahlung. Hierzu kann auf dem Bearbeitungstisch 14 eine entsprechend ausgebildete Heizeinrichtung H montiert sein. Auch eine Bestrahlung der auf das Sieb 1 aufgespritzten Flüssigkeitstropfen mit Ultraviolett (UV)-Strahlung ist möglich, um die Vernetzungsreaktion früher beginnen zu lassen bzw. zu beschleunigen, was zu einer noch besseren Kantenschärfe des Musters führt (UV-Härtung). Die kurze Phase der Viskositätserniedrigung, wie sie bei der Erhitzung auftritt, wird daher bei der reinen UV-Härtung vermieden. Diese Aushärtung mit UV-Licht erfolgt z. B. mittels einer auf dem Bearbeitungstisch 14 angeordneten Lichtquelle, die z. B. eine Quecksilberdampflampe sein kann.

Im Prinzip kann man die Düsen 2 auch in Umfangsrichtung des Zylinders 1 bzw. Siebes versetzen, jedoch führt dies zu einer erschwerten Handhabung des Beschichtungsvorganges, wenn aufeinanderfolgende Rundsiebe 1 unterschiedlichen Durchmessers beschichtet werden sollen.

Die Düsen 2 sind als Elektrostatikdüsen ausgebildet, denen jeweils ein Steuersignal S₁, S₂ vom Rechner 4 zugeführt wird, um bei Empfang eines Steuersignals die Abdeckflüssigkeit auszuspritzen.

Die Figur 2 zeigt eine im Prinzip gleiche Vorrichtung wie in Figur 1, wobei gleiche Elemente mit den gleichen Bezugszeichen versehen sind. Abweichend von Figur 1 ist hier der Bearbeitungstisch 14 aber an einer hinteren Trägerwand 25 auf Führungsschienen 26 in Axialrichtung des Zylinders 1 verschiebbar gelagert. An dieser hinteren Führungswand 25 sind ebenfalls die Spindel 15 und der Schrittmotor 16 mit Spindelantrieb 18 und 19 befestigt. An der dem Sieb 1 zugwandten Vorderseite des Bearbeitungstisches 14 befindet sich eine Halteeinrichtung 27, die zum Festklemmen zweier Düsen 2 dient, welche nunmehr mit ihren Düsenachsen vertikal stehen, also senkrecht zur ebenen Oberfläche des Maschinenbettes 7. Die Düsenöffnungen 28 weisen dabei nach unten.

Auf diese Weise ist es möglich, die Tropfen des Abdeckmaterials zunächst parallel zur und in Gravitationsrichtung auszuspritzen, bevor sie auf die Oberfläche des Siebes 1 auftreffen. Durch die vertikale Ausspritzung wird erreicht, daß die Bahn der Tropfen zunächst unbeeinflußt von der Schwerkraft bleibt und die Tropfen daher genau durch das Zentrum einer vor dem Ausspritzkanal liegenden Ringelektrode zur elektrostatischen Aufladung hindurchtreten können, bevor sie schließlich durch eine nachfolgende Ablenkelektrode abgelenkt werden. Im Gegensatz dazu wird bei horizontalen Düsen die Tropfenbahn schon unmittelbar hinter dem Ausspritzkanal durch Schwerkraft beeinflußt, so daß es schwieriger ist, das Zentrum der Ringelektrode zu treffen.

Bei dem Beschichtungsverfahren muß die Abdeckflüssigkeit in feinsten Tropfen aufgebracht werden, um ein hinreichend hohes Auflösungsvermögen bei der Erzeugung des Druckmusters auf der Oberfläche des Siebes 1 zu erzielen. Dabei weist die Flüssigkeit eine hohe Viskosität auf, um einen ausreichenden Anteil von Festsubstanz bei relativ kleiner Tropfengröße mitführen zu können. Es können auch mehrere Flüssigkeitskomponenten getrennt durch verschiedene Düsen aufgespritzt werden, die in einem Punkt auf der Oberfläche des Siebes 1 vereinigt werden, wie erwähnt. Sinnvoll ist das Verfahren allerdings nur, wenn eine sehr hohe Tropfenfrequenz erreicht werden kann.

Dies alles ist möglich durch den Einsatz sogenannter elektrostatisch wirkender Düsen, bei welchen ein Flüssigkeitsstrahl durch eine sehr hochfrequente Schwingung, beispielsweise einer Rohrwand, regelmäßig in Tropfen zerfallen gelassen wird und bei welchen die Tropfen anschließend elektrisch geladen werden und in einem Elektrostatikfeld je nach Ladungszustand abgelenkt oder nicht abgelenkt werden. Herkömmliche Düsen dieser Art sind jedoch nicht geeignet, die für das Beschichten von Sieben erforderlichen hochviskosen Abdeckflüssigkeiten zu verarbeiten. Während bei niederviskosen Flüssigkeiten bereits geringe Anfangsstörungen genügen, um den Flüssigkeitsstrahl durch die Wirkung der Oberflächenspannung der Flüssigkeit unmittelbar hinter dem Düsenaustritt rasch in Einzeltropfen zerfallen zu lassen, würden bei den für die Schablonenabdeckung notwendigen hohen Viskositäten Strahllängen von 0,5 - 1,0 m entstehen, bevor der erste Tropfen durch Strahleinschnürung entsteht. An der Stelle der ersten Tropfenbildung muß eine ringförmige Ladeelektrode mit sehr kleinem Durchmesser angeordnet werden. Auf Grund der unvermeidlichen Luftwirbel ist bei solchen Abständen weder der Ort der ersten Tropfenbildung genau festlegbar noch der Verlauf des Strahles, so daß durch eine so kleine ringförmige Ladeelektrode nicht mehr hindurchgetroffen werden kann. Bei der Erfindung kommen daher Elektrostatikdüsen mit geänderter Bauweise zum Einsatz.

Die Figur 3 zeigt den Aufbau einer derartigen Elektrostatikdüse 2 nach der Erfindung.

In einer kleinen Druckkammer 29 steht die Abdeckflüssigkeit, die aus den in Figur 1 gezeigten Druckbehältern 21 herangeführt wird, unter Überdruck. Von dort tritt sie kontinuierlich durch eine Bohrung 30 (Ausspritzkanal) aus. In der Bohrung 30 sorgt eine dünne Nadel 31, die durch Ultraschall zu hochfrequenter Schwingung in Nadellängsrichtung angeregt wird, für regelmäßige Störungen in jenem ringförmigen Strömungskanal, der durch die Nadel 31 und die Bohrung 30 gebildet wird. Außerdem verhindert die Schwingungsbewegung der Nadel 31 auch ein Verstopfen der Bohrung 30 z. B. durch kleine Partikel. Bei jeder Schwingungsbewegung der Nadel 31 in Richtung des Austritts, zu welchem die Abdeckflüssigkeit auf Grund des Druckgefälles strömt, wird die Abdeckflüssigkeit zufolge ihrer Zähigkeit mit der Nadelwand mitgenommen und so zusätzlich beschleunigt und bei jeder entgegengesetzt gerichteten Schwingungsbewegung wird sie auf die gleiche Weise verzögert. Auch die Bewegung der Stirnfläche 32 der Nadel 31 erbringt einen in der Wirkung gleichen Effekt. Diese Stirnflächenbewegung der Nadel 31 ist bei den hier vorliegenden zähen Flüssigkeiten von besonderem Vorteil, da bei entsprechend hohen Beschleunigungswerten der Stirnfläche 32 die Festkörperchen der Flüssigkeit abgeschleudert werden, was zu einer besonders starken Unterstützung des Einschnürvorgangs führt. Man hat es durch Dimensionierung des Durchmessers der Nadel 31 und der Bohrung 30 in der Hand, die Beschleunigungs- bzw. die Verzögerungseffekte ausreichend groß zu gestalten. Je größer der Durchmesser der Nadel 31 und je kleiner der Durchmesser der Bohrung 30 sind, desto stärker sind die Beschleunigungs- und damit die Störungseffekte. Aus den so herbeigeführten starken Störungen ergeben sich ausgeprägte, der Schwingungsfrequenz entsprechende regelmäßige Einschnürungen des die Bohrung 30 verlassenden Flüssigkeitsstrahls, die außerhalb der Bohrung 30 zufolge der Oberflächenspannung der Flüssigkeit weiter fortgebildet werden und so zu einer raschen Tropfenbildung führen. Damit die entstandenen Tropfen elektrostatisch aufgeladen werden können, ist eine Ringelektrode 33 vorgesehen, die im Durchmesser kleingehalten wird, weil dann schon bei niedrigen Spannungen eine ausreichende Aufladung der Tropfen erreicht werden kann. Es wird angestrebt, mit einer Spannung von 100 - 200 V arbeiten zu können. Diese Spannung muß im Augenblick des Tropfenabrisses an der Ringelektrode 33 anliegen. Spannungen dieser Größe lassen sich noch bequem mit hohen Frequenzen durch Transistoren schalten. Zum Zeitpunkt des Abrisses des Tropfens vom noch zusammenhängenden Strahl muß dieser auf einem 0 - Spannungspotential gegenüber der Ringelektrode 33 gehalten werden, damit auf dem abreißenden Tropfen eine negative Ladung verbleibt, und außerdem muß der Abriß im Bereich der Ringelektrode 33 erfolgen. Für die elektrische Verbindung mit der Druckkammer 29, die dauernd auf Erdpotential (= 0 V) gehalten wird, muß die innere Leitfähigkeit der Abdeckflüssigkeit sorgen. Daher ist es äußerst zweckmäßig, für die Abdeckflüssigkeit eine wässrige Emulsion von Kunstharzlacken oder eine wässrige Suspension von Pigmenten zu wählen. Die Ringelektrode 33 wird im Durchmesser kleingehalten, wodurch hohe Feldstärken bereits bei niedrigeren Schaltspannungen erreicht werden. Damit der aus der Bohrung 30 austretende Flüssigkeitsstrahl das Zentrum der Ringelektrode 33 mit möglichst großer Sicherheit trifft, wird diese Ringelektrode 33 so nahe wie möglich an den Austritt der Bohrung 30 herangeführt. Der Strahl muß an dieser Stelle gerade beginnen, in Tropfen zu zerfallen. Die Treffsicherheit des Ringelektrodenzentrums wird durch eine vertikale Strahlführung, wie bereits im Zusammenhang mit der Figur 2 erwähnt, wesentlich vergrößert, wobei für den notwendigen raschen Strahlzerfall entsprechend stark ausgeprägte Anfangseinschnürungen des aus der Bohrung 30 austretenden Flüssigkeitsstrahles sorgen, die durch eine entsprechend starke Schwingung der Nadel 31 erzwungen werden.

Die aufgeladenen Flüssigkeitstropfen, die hier das Bezugszeichen 34 tragen, werden anschließend durch die Wirkung eines über eine Hochspannungs- Ablenkelektrode 35 aufgebrachten Gleichspannungsfeldes auf einer gekrümmten Bahnlinie 36 in einen Fänger 37 geleitet. Von dort gelangen sie über die in Figur 1 erwähnten Rückleitungen 24 in die ebenfalls dort gezeigten Unterdrucktanks 23. Die nichtgeladenen Flüssigkeitstropfen 38 werden durch dieses Gleichspannungsfeld nicht abgelenkt und entsprechend setzen diese ihren Weg nahezu geradlinig entlang der Bahnlinie 39 fort, um schließlich auf das Sieb 1 zu treffen. Das Sieb 1 weist hier eine zur Bahn 39 der auf dieses auftreffenden, ungeladenen Tropfen 38 senkrechte Lage auf. Es kann aber durchaus zweckmäßig sein, dieses Sieb 1 gegenüber einer solchen Lage zu neigen, was im Zusammenhang mit der nächsten Figur 4 gezeigt wird. Die Abdeckflüssigkeit muß in ausreichendem Maße Feststoffe transportieren, um nach Eintrocknen auf dem Sieb 1 einen gut abdeckenden Film zu bilden, wodurch eine hohe Viskosität bedingt wird. Die hohe Zähigkeit hilft aber, daß nach der Aufbringung der Abdeckflüssigkeit auf das Sieb 1 diese trotz der wirkenden Fliehkraft am Auftreffort verbleibt und auch nicht auf Grund der hohen Auftreffgeschwindigkeit durch die Siebperforation hindurchschießt oder während des Auftreffens auf dem Sieb 1 in noch kleinere Tröpfchen zerspritzt.

Damit die Ringelektrode 33 auch während langer Betriebszeiten sauber bleibt, wird eine kombinierte Flüssigkeits- und Luft- oder Inertgaszufuhr in den Bereich der Ringelektrode 33 durchgeführt. Knapp vor Beginn des Spritzbetriebs wird durch Bohrungen 40, die seitlich zum Ausspritzkanal 30 und in einer einer Membran 47 gegenüberliegenden und massiven Wand 55 der Druckkammer 29 eingebracht sind, zunächst Flüssigkeit eingeleitet, um die Ringelektrode 33 zu reinigen. Anschließend wird diese durch die gleichen Bohrungen 40 trocken geblasen, etwa durch trockene, erwärmte Luft oder ein Inertgas. Die gleiche Ausgestaltung der Düse wird zusätzlich genutzt, um ein Eintrocknen der dünnen Bohrung 30 während längerer Arbeitspausen zu verhindern. In diesem Fall wird durch die Bohrungen 40 der anschließende Luftraum 41 vor der Bohrung 30 und innerhalb der Ringelektrode 33 mit Spülflüssigkeit gefüllt. Der Luftraum 41 ist gegenüber dem Durchmesser der Bohrung 30 stark erweitert. Diese Spülflüssigkeit wird unter einem sehr geringen Überdruck gehalten (etwa 10 bis 20 mm Wassersäule), wodurch sich noch innerhalb des Düsenkanals 42 ein Flüssigkeitsmeniskus 43 ausbildet, der über längere Zeit bestehen kann, und der ein Austreten von Flüssigkeit aus dem Düsenkanal 42 verhindert. Diese Befüllung schützt die dünne Bohrung 30 vor dem Eintrocknen. Um der Flüssigkeit einen möglichst guten Zutritt zu der Bohrung 30 zu ermöglichen, kann eine kegelförmige Ansenkung 44 in der Wand 55 vorgesehen ein. Durch sie öffnet sich die Bohrung 30 in den Düsenkanal 42 in Richtung der Ringelektrode 33. Es kann aber auch zweckmäßig sein, die Spülflüssigkeit nicht in Kontakt mit der Abdeckflüssigkeit innerhalb der Bohrung 30 treten zu lassen, um letztere nicht zu verdünnen. In diesem Fall entfällt die konische Ansenkung 44, und es findet sich an dieser Stelle nur ein entsprechend klein gehaltener zylindrischer Bohransatz. Die Spülflüssigkeit wird dann auch in dieser Bohrung einen Meniskus bilden, ähnlich dem Meniskus 43. Einen ebensolchen bildet die Abdeckflüssigkeit am Ausgang der Bohrung 30. Zwischen beiden Menisken befindet sich dann ein kleiner Luftraum, der dank seines kleinen Volumens rasch mit dampfförmigen Molekülen der leicht abdampfbaren Komponenten des Abdecklackes und der Spülflüssigkeit gesättigt wird. Eine weitere Abdunstung dieser Komponenten aus dem Abdecklack ist dann nicht mehr möglich, so daß ein Eintrocknen verhindert wird, ohne die Gefahr, daß die Abdeckflüssigkeit durch Spülflüssigkeit vedünnt wird.

Die Düse 2 wird vorteilhaft auch während der Ausbringung von Abdeckflüssigkeit auf das Sieb 1 von Luft durchströmt. Dadurch hält die aus den Bohrungen 40 austretende Trockenluft kleine Sekundärtröpfchen von der Ringelektrode 33 ab und diese somit sauber. Solche Sekundärtröpfchen entstehen gleichzeitig mit den Haupttropfen bei dem Zerfall des aus der Bohrung 30 austretenden Flüssigkeitsstrahls. Wegen der Kleinheit und der geringen Masse dieser Sekundärtröpfchen können diese durch den Abschnürungsvorgang der Haupttropfen an die Ringelektrode 33 geschleudert werden. Würden sich dort Tropfenansätze bilden, dann könnte mit der Zeit die einwandfreie Funktion der Elektrode in Frage gestellt werden. Ein weiterer Effekt ergibt sich bei der Durchströmung des diffusorartigen Kanals 42. Hier sollte die Fluggeschwindigkeit der Tropfen zwar etwas aber nicht zu stark verzögert werden, da sich diese erst nach dem Auftreffen auf dem Sieb 1 berühren dürfen. Eine Berührung der Flüssigkeitstropfen noch innerhalb des Düsenkanals 42 würde zur sofortigen Bildung von großen Tropfen führen, die wiederum wegen des spezifisch geringeren Luftwiderstandes weitere Normal-Tropfen einfangen und in Summe führen diese Vorgänge zu einer Verfälschung des elektrisch aufgeprägten Musterbildes. Diese Erscheinung kann dann verhindert werden, wenn die Tropfen auf ihrer Flugbahn innerhalb des Düsenkanals 42 von einer laminaren Luftströmung eingehüllt werden, die eine hierzu geeignete Strömungsgeschwindigkeit aufweist. Die Geschwindigkeit des laminaren Gasstroms wird also so gewählt, daß sich einmal gebildete Flüssigkeitstropfen auf ihrem Weg zur Sieboberfläche nicht mehr einander nähern können, wodurch sich die Bildung größerer Tropfen vermeiden läßt. Durch eine solche Luftströmung kann auch eine Vortrocknung der Einzeltropfen erreicht werden. Dies bringt Vorteile, wenn der Tropfen am Sieb 1 aufschlägt. Durch eine Vortrocknung läßt sich die Tropfenviskosität erhöhen und außerdem die Größe der Tropfen verringern. Dadurch wird ein Zerplatzen des Tropfens in viele kleine Einzeltropfen beim Auftreffen auf das Sieb 1 und die Ausbildung einer entsprechend unscharfen Lackkontur vermieden. Für eine ausreichende Vortrocknung ist allerdings eine verhältnismäßig große Länge des Düsenka-nals 42 erforderlich, was insbesondere bei parallel zum Gravitationsfeld verlaufender Achse des Düsenkanals 30 möglich ist, also bei vertikaler Düsenachse.

Die Figur 4 zeigt den Gesamtaufbau der Düse nach Figur 3. Es gelten dabei die gleichen Bezugszeichen wie in Figur 3. Die Auftreffrichtung der Tropfen 38 auf das Sieb 1 ist hier nicht mehr senkrecht, sondern liegt unter einem Winkel 45. Dies hilft, die Tropfen an einem Hindurchtreten durch das Sieb 1 zu hindern, weil sich dann vor jedem Tropfen in der Richtung seiner Flugbahn stets eine Materialwand befindet. Außerdem läßt sich hierdurch die Relativgeschwindigkeit zwischen Tropfen und Sieb verringern, wodurch die Gefahr des Zerplatzens der Tropfen beim Auftreffen auf das Sieb 1 weiter verringert wird. Die Nadel 31 ist in einem Nadelhalter 46 gefaßt, der als Stufenhorn ausgebildet ist, d. h. der Durchmesser des Nadelhalters 46 nimmt zur Spitze der Nadel 31 hin ab. Dies verstärkt die in den Nadelhalter 46 eingeleitete Amplitude der hochfrequenten mechanischen Schwingung, so daß die Nadel 31 im Bereich der Bohrung 30 mit maximaler Amplitude schwingt. Der Nadelhalter 46 ist fest in einer Membran 47 (Biegeschwingungsmembran) gefaßt und diese wird durch ein Piezoelement 48 zu der hochfrequenten Schwingung angeregt. Ein Druckstück 49 leitet diese Schwingung an die Membran 47 weiter, wodurch die in der Druckkammer 29 befindliche Flüssigkeit auch durch diese Membran 47 selbst druckbeaufschlagt wird. Um dies zu gewährleisten, müssen die Zuleitungen zur Druckkammer 29 entsprechend dünn ausgelegt sein. Bei entsprechender Ausbildung des Druckstückes 49 kann bereits hier eine Vorverstärkung der Amplitude auf mechanischem Weg erreicht werden. Dazu verjüngt sich das Druckstück 49 im Durchmesser in Richtung zum Nadelhalter 46. Das Piezoelement 48 wird durch nicht mehr dargestellte Versorgungsleitungen mit einer der Eigenfrequenz der Düsenanordnung entsprechenden hochfrequenten Sinus- oder Rechteckspannung versorgt. Da das Piezoelement 48 sandwichartig aus sehr vielen dünnen Schichten zusammengesetzt ist, genügen bereits geringe elektrische Spannungen, um heftige Kontraktionen bzw. Elongationen in Längsrichtung insbesondere im Bereich der Eigenfrequenz der Gesamtanordnung zu erzeugen. Das Piezoelement 48 wird statisch in seiner Längsrichtung durch eine Druckschraube 50 vorgespannt, und eine Kontramutter 51 sichert diese Schraubeneinstellung. Ein Gehäuse 52 umgibt das Piezoelement 48 und schließt statisch und dynamisch den Kraftfluß aller Einzelbauteile. Die Bohrung 30 der Düse 2 ist in einem Saphirplättchen 53 ausgeführt, welches von einer Schraube 54 in eine Halterung 55 gepreßt und auf diese Weise dort fixiert wird. Durch die Wahl des Bohrungsmaterials Saphir wird die durch die Nadelschwingung bedingte Gefahr des Verreibens oder Verschweißens der Nadel 31, die aus einem metallischen Material besteht, mit der Bohrungswandung weitgehend gemindert. Die Halterung 55 ist Teil einer der Membran 47 gegenüberliegenden Wand der Druckkammer 29. In dieser Wand befindet sich eine Durchgangsöffnung, in die das Saphirplättchen 53 gegen den Anschlag 55 gelegt ist. Ein Innengewinde der Durchgangsbohrung nimmt eine Schraube 54 auf, die das Saphirplättchen 53 gegen den Anschlag 55 drückt. Die Schraube 54 weist einen Durchgangskanal auf, in den der Nadelhalter 46 hineinragt. Dabei ist die Innenkontur des Durchgangskanals an die Außenkontur des Nadelhalters 46 derart angepaßt, daß zwischen ihnen ein kleiner Spalt zum Durchtritt der hochviskosen Flüssigkeit verbleibt.

Es sei noch darauf hingewiesen, daß die Ringelektrode 33, die sich in einem Mundstück 61 befindet, mit einer Zuleitung 56 verbunden ist, um erstere mit einem elektrischen Potential über die Zuleitung 56 versorgen zu können.

Eine weitere Ausführungsform einer elektrostatischen Düse nach der Erfindung ist in Figur 5 gezeigt. Auch hier sind die gleichen Elemente wie in den Figuren 3 und 4 mit den gleichen Bezugszeichen versehen und werden nicht nochmals erläutert. Die Bohrung 30 ist bei diesem Ausführungsbeispiel so klein, beispielsweise im Enddurchmesser 17 µm, daß sie nicht mehr von der Nadel 31 in ihrer ganzen Länge durchsetzt werden kann. Die Nadel 31 reicht daher nur bis in die Nähe der engsten Bohrungsstelle. Die Wirkung der Nadel 31 ist aber ähnlich der Wirkung, die früher beschrieben wurde. Eine Schwingungsbewegung der Nadel 31 in Richtung zum Düsenaustritt steigert sowohl auf Grund der Wandschubkräfte als auch auf Grund der Verdrängungswirkung der Nadelstirnfläche 32 den Druck im Ausspritzkanal 57. Die entsprechende Rücklaufbewegung der Nadel 31 bewirkt eine Druckminderung. Hierdurch werden wiederum starke Störungen dem austretenden Flüssigkeitsstrahl aufgeprägt und dieser zeigt eine starke Neigung zum geregelten und raschen Zerfall. Die Bildung der Einzeltropfen findet im Bereich der Ringelektrode 33 statt, die auch hier mit einer geeigneten Zuleitung zum Anlegen eines elektrostatischen Potentials versehen ist. Der Ausspritzkanal 57, in welchem sich die Nadel 31 bewegt, wird durch einen Düsenkörper 58 erhalten, der aus Hartmetall oder Keramik hergestellt ist. Dieser Düsenkörper 58 ist in eine Bohrung 59 der Halterung 55 eingesetzt, wobei der Nadelhalter 46 noch teilweise in die Bohrung 59 hineinragen kann.

In den Figuren 6, 7 und 8 ist der Gesamtaufbau der Düse nach Fig. 5 dargestellt. Die Figur 6 zeigt den Schnitt durch einen Aufriß der Düse, die Figur 7 den Kreuzriß und die Figur 8 einen Querschnitt durch die Düse. Es sind wiederum gleiche Elemente wie in den Figuren 3 bis 5 mit den gleichen Bezugszeichen versehen und werden nicht nochmals beschrieben.

Ein Halter 60 preßt ein Mundstück 61, in welches die Ablenkelektrode 35 eingegossen ist, gegen einen Düsengrundkörper 62. Der Düsenkanal 42 verläuft durch das Mundstück 61 hindurch und ist eingangsseitig mit der Ringelektrode 33 umgeben. Sie wird ebenfalls durch das Mundstück 61 getragen. Die schwingende Membran 47 befindet sich zwischen dem Gehäuse 52 und dem Düsengrundkörper 62. Dabei ist die schwingende Membran 47 zwischen Gehäuse 52 und Düsengrundkörper 62 eingespannt, wobei sie durch ein etwa 0,5 bis 1,0 mm dickes Stahlplättchen gebildet wird, welches wegen der besonderen Art der Einspannung nur in einem Umgebungsbereich der Nadel 31 Biegeschwingungen ausführen kann. Im darüberhinausragenden Bereich wird diese Membran 47 als Klemmelement für ein Mikrosieb 63 verwendet. Die relativ große Dicke der Membran bedingt Eigenfrequenzen, die zwischen 200 und 300 kHz liegen. Das Mikrosieb 63 ist zwischen der Membran 47 und dem Düsengrundkörper 62 eingespannt und verhindert, daß Partikel, die größer als 5 µm sind, und die unbeabsichtigt mit der Abdeckflüssigkeit mitgeführt werden, in das zur Düse führende Kanalsystem eintreten. Hier hilft die über das Mikrosieb 63 im Eintrittsbereich der Flüssigkeit geführte Membran 47 und die in diese eingeleitete Ultraschallschwingung eine Blockade des Mikrosiebs 63 durch sich verhakende Pigmente zu vermeiden. Um eine möglichst große Filterfläche des Mikrosiebes 63 auszunutzen, wird dieses von einem System sehr kleiner feingefräster Stützkanäle 64 gehalten. Die Abdeckflüssigkeit wird durch die Versorgungsleitung 22 der Düse 2 zugeleitet. Diese Versorgungsleitung 22 ist mittels einer Überwurfmutter 65 auf ein Klemmstück 66 dicht aufgesetzt.

Über eine Luft- Wasserversorgungsleitung 67 wird die für die Reinigung und die Trocknung der Düse 2 erforderliche Flüssigkeit bzw. die notwendige Luft der Düse 2 im Bedarfsfall zugeführt. Auch diese Leitung 67 wird mit einer Überwurfmutter 68 gegen ein Einschraubklemmstück 69 gepreßt. Die Leitung 67 führt zu einem Umschaltventil 70, welches hier symbolisch dargestellt ist und sich in einer größeren Entfernung von der Düse 2 befindet.

In Figur 8 ist zu erkennen, daß das Piezoelement 48 innerhalb des Gehäuses 52 durch zwei kurze Gewindestifte 71 in einer Symmetrielage relativ zum Gehäuse 52 gehalten wird.

Die in den Figuren 3 bis 8 beschriebenen Elektrostatikdüsen eignen sich in besonderer Weise dazu, eine hochviskose bzw. zähe Abdeckflüssigkeit tropfenweise auf das Sieb aufzuspritzen, ohne daß dazu die Baulänge der Düse und damit die Abmessungen der Vorrichtung zur Schablonenerzeugung extrem große Werte annehmen müssen. Die Abdeckflüssigkeit ist resistent gegen Abrasion und gegen chemische Einflüsse der Druckchemikalien.

## Patentansprüche

1. Elektrostatikdüse, mit
- einem Piezoelement (48) zur Erzeugung hochfrequenter mechanischer Schwingungen,
- einer mit dem Piezoelement (48) gekoppelten Membran (47), auf die die mechanischen Schwingungen übertragbar sind, und die eine Wand einer Druckkammer (29) bildet, die zur Aufnahme einer auszuspritzenden und unter Überdruck stehenden Flüssigkeit dient,
- einem von der Druckkammer (29) abgehenden Ausspritzkanal (30, 57) zum Ausspritzen der Flüssigkeit aus der Druckkammer (29), und
- einem mit der Membran (47) verbundenen Stößel (31), der sich durch die Druckkammer (29) hindurch und bis in den Ausspritzkanal (30, 57) hinein erstreckt, und auf den die Schwingungen derart übertragbar sind, daß er in seiner Längsrichtung schwingt,
**dadurch gekennzeichnet**, daß
- die Flüssigkeit kontinuierlich aus dem Ausspritzkanal (30, 57) ausgebbar ist, und
- im Ausspritzkanal (30, 57) der zu Schwingungen angeregte Stößel (31) für regelmäßige Störungen des Flüssigkeitsstroms In jenem ringförmigen Strömungskanal sorgt, der durch den Stößel (31) und den Ausspritzkanal (30, 57) gebildet ist.

2. Elektrostatikdüse nach Anspruch 1, **dadurch gekennzeichnet**, daß der Stößel (46, 31) aus einem mit der Membran (47) verbundenen und innerhalb der Druckkammer (29) liegenden Nadelhalter (46) besteht, dessen freie Spitze eine in den Ausspritzkanal (30, 57) hineinragende Nadel (31) trägt.

3. Elektrostatikdüse nach Anspruch 2, **dadurch gekennzeichnet**, daß der Nadelhalter (46) hornförmig und sich in Richtung des Ausspritzkanals (30, 57) verjüngend ausgebildet ist.

4. Elektrostatikdüse nach Anspruch 3, **dadurch gekennzeichnet**, daß sich der Nadelhalter (46) stufenförmig verjüngt.

5. Elektrostatikdüse nach Anspruch 3, **dadurch gekennzeichnet**, daß sich der Nadelhalter (46) exponentiell verjüngt.

6. Elektrostatikdüse nach einem der Ansprüche 2 bis 5, **dadurch gekennzeichnet**, daß der Ausspritzkanal (30, 57) eingangsseitig hohlzylindrisch sowie in Richtung zum Ausgang mit stetig kleiner werdendem Innendurchmesser ausgebildet ist und die Nadel (31) nur in seinem hohlzylindrischen Teil zu liegen kommt.

7. Elektrostatikdüse nach einem der Ansprüche 1 bis 6, **dadurch gekennzeichnet**, daß sich der Ausspritzkanal (30, 57) in einem in die Düse einsetzbaren Körper (53, 58) befindet.

8. Elektrostatikdüse nach Anspruch 7, **dadurch gekennzeichnet**, daß der Körper (53) plättchenförmig ausgebildet ist.

9. Elektrostatikdüse nach Anspruch 7, **dadurch gekennzeichnet**, daß der Körper (58) rohrförmig ausgebildet ist.

10. Elektrostatikdüse nach Anspruch 7, 8 oder 9, **dadurch gekennzeichnet**, daß der Körper aus Saphir, Hartmetall oder Keramik besteht.

11. Elektrostatikdüse nach einem der Ansprüche 7 bis 10, **dadurch gekennzeichnet**, daß der Köper (53, 58) in einer der Membran (47) gegenüberliegenden Wand (55, 62) der Druckkammer (29) gehalten ist.

12. Elektrostatikdüse nach Anspruch 8 und 11, **dadurch gekennzeichnet**, daß der Körper (53) in eine innenseitige Ausnehmung der Wand (55, 62) eingesetzt und mittels einer in die Ausnehmung eingeschraubten hohlzylindrischen Schraube (54) gehalten ist.

13. Elektrostatikdüse nach Anspruch 12, **dadurch gekennzeichnet**, daß die Innenkontur der hohlzylindrischen Schraube (54) der Außenkontur des Nadelhalters (46) angepaßt ist.

14. Elektrostatikdüse nach Anspruch 11, 12 oder 13, **dadurch gekennzeichnet**, daß in der Wand (55) sich zur Ausgangsseite des Ausspritzkanals (30, 57) hin öffnende Kanäle (40) vorhanden sind.

15. Elektrostatikdüse nach einem der Ansprüche 11 bis 14, **dadurch gekennzeichnet**, daß der Ausspritzkanal (30) in eine sich in Auspritzrichtung kegelförmig erweiternde Öffnung (44) der Wand (55) mündet.

16. Elektrostatikdüse nach einem der Ansprüche 1 bis 15, **dadurch gekennzeichnet**, daß das Piezoelement (48) mit der Membran (47) über ein sich in Richtung der Membran (47) verjüngendes Druckstück (49) gekoppelt ist.

17. Elektrostatikdüse nach einem der Ansprüche 2 bis 16, **dadurch gekennzeichnet**, daß die Nadel (31) als zylindrischer Stift ausgebildet ist.

18. Elektrostatikdüse nach einem der Ansprüche 1 bis 17, **dadurch gekennzeichnet**, daß der Ausspritzkanal (30) in einen Düsenkanal (42) übergeht, der eingangsseitig eine koaxial zum Ausspritzkanal (30) liegende Ringelektrode (33) aufweist.

19. Elektrostatikdüse nach Anspruch 18, **dadurch gekennzeichnet,** daß der Düsenkanal (42) in einem mit der Wand (55, 60) verbindbaren Mundstück (61) ausgebildet ist, in das eine zum Düsenkanal (42) ausgangsseitige Ablenkelektrode (35) integriert ist.

## Claims

1. Electrostatic nozzle, having
- a piezoelectric element (48) for generating high-frequency mechanical oscillations,
- a diaphragm (47), which is coupled to the piezoelectric element (48), to which the mechanical oscillations can be transmitted, and which forms one wall of a pressure chamber (29) which is used to accommodate a liquid which is to be sprayed and is under pressure,
- a spraying duct (30, 57), proceeding from the pressure chamber (29), for spraying the liquid from the pressure chamber (29), and
- a plunger (31), which is connected to the diaphragm (47), extends through the pressure chamber (29) and as far as into the spraying duct (30, 57), and to which the oscillations can be transmitted in such a way that it oscillates in its longitudinal direction,
characterized in that
- the liquid can be discharged continuously from the spraying duct (30, 57), and
- in the spraying duct (30, 57) the plunger (31) which is excited into oscillation ensures regular disturbances of the liquid stream in that annular flow duct which is formed by the plunger (31) and the spraying duct (30, 57).

2. Electrostatic nozzle according to Claim 1, characterized in that the plunger (46, 31) comprises a needle holder (46), which is connected to the diaphragm (47) and located inside the pressure chamber (29) and whose free tip bears a needle (31) projecting into the spraying duct (30, 57).

3. Electrostatic nozzle according to Claim 2, characterized in that the needle holder (46) is horn-shaped and is designed to taper in the direction of the spraying duct (30, 57).

4. Electrostatic nozzle according to Claim 3, characterized in that the needle holder (46) tapers in stepwise fashion.

5. Electrostatic nozzle according to Claim 3, characterized in that the needle holder (46) tapers exponentially.

6. Electrostatic nozzle according to one of Claims 2 to 5, characterized in that the spraying duct (30, 57) is designed to be hollow-cylindrical on the inlet side and to have an internal diameter becoming continuously smaller in the direction of the outlet, and the needle (31) comes to lie only in its hollow-cylindrical portion.

7. Electrostatic nozzle according to one of Claims 1 to 6, characterized in that the spraying duct (30, 57) is located in a body (53, 58) which can be inserted into the nozzle.

8. Electrostatic nozzle according to Claim 7, characterized in that the body (53) is of wafer-like design.

9. Electrostatic nozzle according to Claim 7, characterized in that the body (58) is of tubular design.

10. Electrostatic nozzle according to Claim 7, 8 or 9, characterized in that the body is composed of sapphire, hard metal or ceramic.

11. Electrostatic nozzle according to one of Claims 7 to 10, characterized in that the body (53, 58) is held in a wall (55, 62) of the pressure chamber (29) opposite the diaphragm (47).

12. Electrostatic nozzle according to Claim [sic] 8 and 11, characterized in that the body (53) is inserted into an internal recess in the wall (55, 62) and is held by a hollow-cylindrical screw (54) screwed into the recess.

13. Electrostatic nozzle according to Claim 12, characterized in that the inner contour of the hollow-cylindrical screw (54) is matched to the outer contour of the needle holder (46).

14. Electrostatic nozzle according to Claim 11, 12 or 13, characterized in that there are in the wall (55) duct (40) that are open towards the outlet side of the spraying duct (30, 57).

15. Electrostatic nozzle according to one of Claims 11 to 14, characterized in that the spraying duct (30) opens into an opening (44), expanding conically in the spraying direction, in the wall (55).

16. Electrostatic nozzle according to one of Claims 1 to 15, characterized in that the piezoelectric element (48) is coupled to the diaphragm (47) via a pressure piece (49) that tapers in the direction of the diaphragm (47).

17. Electrostatic nozzle according to one of Claims 2 to 16, characterized in that the needle (31) is designed as a cylindrical pin.

18. Electrostatic nozzle according to one of Claims 1 to 17, characterized in that the spraying duct (30) merges into a nozzle duct (42) which has, in the inlet side, an annular electrode (33) coaxial with the spraying duct (30).

19. Electrostatic nozzle according to Claim 18, characterized in that the nozzle duct (42) is designed in a mouthpiece (61) which can be connected to the wall (55, 60) and into which a deflection electrode (35) is integrated on the outlet side in relation to the nozzle duct (42).

## Revendications

1. Buse électrostatique comportant
- un piézoélément (48) destiné à générer des vibrations mécaniques à haute fréquence,
- une membrane (47) couplée au piézoélément (48), à laquelle les vibrations mécaniques sont susceptibles d'être transmises, et constituant une paroi d'une chambre de pression (29) servant à recevoir un liquide à projeter et se trouvant en surpression,
- un canal de projection (30, 57) partant de la chambre de pression (29), pour assurer l'expulsion de projection du liquide hors de la chambre de pression (29), et
- un poussoir (31), relié à la membrane (47) et s'étendant à travers la chambre de pression (29) et jusqu'au canal de projection (30, 57) et auquel les vibrations sont susceptibles d'être transmises de manière à ce qu'il vibre dans sa direction longitudinale,
caractérisée en ce que
- le liquide est susceptible d'être expulsé de façon continue hors du canal de projection (30, 57), et
- le poussoir (31) excité en vibration dans le canal de projection (30, 57) provoque des perturbations régulières de l'écoulement de liquide dans le canal d'écoulement annulaire qui est constitué par le poussoir (31) et le canal de projection (30, 57).

2. Buse électrostatique selon la revendication 1, caractérisée en ce que le poussoir (46, 31) est constitué d'un porte-aiguille (46) relié à la membrane (47) et situé à l'intérieur de la chambre de pression (29), porte-aiguille dont la pointe libre porte une aiguille (31) pénétrant dans le canal de projection (30, 57).

3. Buse électrostatique selon la revendication 2, caractérisée en ce que le porte-aiguille (46) est réalisé en forme de corne et en s'effilant dans la direction du canal de projection (30, 57).

4. Buse électrostatique selon la revendication 3, caractérisée en ce que le porte-aiguille (46) va en s'effilant de façon étagée.

5. Buse électrostatique selon la revendication 3, caractérisée en ce que l'effilement du porte-aiguille (46) est d'allure exponentielle.

6. Buse électrostatique selon l'une des revendications 2 à 5, caractérisée en ce que le canal de projection (30, 57) est réalisé du côté de l'entrée avec une forme cylindrique creuse ainsi que dans la direction de la sortie avec un diamètre intérieur allant en diminuant de façon constante et l'aiguille (31) ne venant se placer que dans sa partie cylindrique creuse.

7. Buse électrostatique selon l'une des revendications 1 à 6, caractérisée en ce que le canal de projection (30, 57) se trouve dans un corps (53, 58) pouvant être inséré dans la buse.

8. Buse électrostatique selon la revendication 7, caractérisée en ce que le corps (53) est réalisé en forme de plaquette.

9. Buse électrostatique selon la revendication 7, caractérisée en ce que le corps (58) est de configuration tubulaire.

10. Buse électrostatique selon la revendication 7, 8 ou 9, caractérisée en ce que le corps est réalisé en saphir, en métal dur ou en céramique.

11. Buse électrostatique selon l'une des revendications 7 à 10, caractérisée en ce que le corps (53, 58) est maintenu dans une paroi (55, 62), placée à l'opposé de la membrane (57) de la chambre de pression (29).

12. Buse électrostatique selon la revendication 8 et 11, caractérisée en ce que le corps (53) est inséré dans un évidement du côté intérieur de la paroi (55, 62) et est maintenu au moyen d'une vis (54) cylindrique, creuse et vissée dans l'évidement.

13. Buse électrostatique selon la revendication 12, caractérisée en ce que le contour intérieur de la vis (54) cylindrique creuse est adapté au contour extérieur du porte-aiguille (46).

14. Buse électrostatique selon la revendication 11, 12 ou 13, caractérisée en ce que des canaux (40), ouverts vers le côté sortie du canal de projection (30, 57), sont réalisés dans la paroi (55).

15. Buse électrostatique selon l'une des revendications 11 à 14, caractérisée en ce que le canal de projection (30) débouche dans une ouverture (44) de la paroi (55), allant en s'évasant sous une forme conique dans la direction de projection, .

16. Buse électrostatique selon l'une des revendications 1 à 15, caractérisée en ce que le piézoélément (48) est couplé à la membrane (47) par l'intermédiaire d'une pièce de pressage (49) allant en s'effilant dans la direction de la membrane (47).

17. Buse électrostatique selon l'une des revendications 2 à 16, caractérisée en ce que l'aiguille (31) est réalisée sous forme de tige cylindrique.

18. Buse électrostatique selon l'une des revendications 1 à 17, caractérisée en ce que le canal de projection (30) se prolonge par un canal de buse (42) présentant du côté de l'entrée une électrode annulaire (33) placée coaxialement par rapport au canal de projection (30).

19. Buse électrostatique selon la revendication 18, caractérisée en ce que le canal de buse (42) est réalisé dans une pièce d'embouchure (61), pouvant être reliée à la paroi (55, 60) et dans laquelle une électrode de déviation (35) est intégrée du côté de la sortie par rapport au canal de buse (42).
